# FASCICULE DE BREVET EUROPEEN

(11) **EP 0 223 808 B1**
(45) Date de publication et mention de la délivrance du brevet: **01.08.1990**
(21) Numéro de dépôt: 86903410.8
(22) Date de dépôt: 28.05.1986
(51) Int. Cl.: A62B 17/04

(54) **CAGOULE DE PROTECTION CONTRE LES FUMEES ET L'HYPOXIE**
SCHUTZHELM GEGEN RAUCH UND HYPOXIE
PROTECTION HOOD AGAINST SMOKES AND HYPOXY

(30) Priorité: 31.05.1985 FR 8508208
(43) Date de publication de la demande: 03.06.1987
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: PELLOUX-GERVAIS, Pierre, F-38170 Seyssins (FR); ZAPATA, Richard, F-38360 Sassenage (FR); BRES, Michel, F-38140 Apprieu (FR)
(74) Mandataire: Vesin, Jacques
(86) Numéro de dépôt international: FR8600179
(87) Numéro de publication internationale: WO8606971

(56) Documents cités:
- DE-A- 2 651 917
- US-A- 2 850 011
- US-A- 4 233 970

## Description

La présente invention concerne une cagoule de protection contre les fumées et l'hypoxie utilisable plus particulièrement pour la protection du personnel navigant dans des aéronefs, du type comprenant une enveloppe étanche, formant casque coiffant la tête du porteur, dans sa partie infe- rieure, des moyens d'étanchéité reliant la cagoule au cou du porteur, et, à sa base et à l'intérieure de l'enveloppe étanche, un tube fermé entourant le cou du porteur et contenant une réserve d'oxygène sous pression ainsi que des moyens pour provoquer automatiquement, lors de l'enfilage de la cagoule, la mise en communication de l'intérieur de ce tube avec l'intérieure de l'enveloppe étanche de manière à assurer une alimentation automatique du porteur de la cagoule en oxygène. Le DE-A-26 51 917 décrit une cagoule de ce type.

Il existe actuellement, pour protéger le personnel navigant à l'encontre des dépressions accidentelles ou des fumées se formant dans les cabines, des dispositifs en circuit ouvert qui sont composés d'une bouteille d'oxygène comprimé, pouvant fournir environ 300 litres de gaz, laquelle est reliée à un masque du type aviation classique. Ces dispositifs en circuit ouvert sont efficaces mais ils présentent l'inconvénient d'être difficiles à mettre en oeuvre, lourds en encombrants.

D'autres systèmes respiratoires autonomes fonctionnant en circuit fermé qui assurent la protection combinée contre l'hypoxie d'altitude et les fumées, se présentent habituellement sous la forme d'une cagoule qui est enfilée par les individus en cas de nécessité et qui est pourvue de moyens de fermeture étanche au niveau du cou (DE-A précité, et également US-A-2 850 011). Une telle cagoule comporte des moyens permettant l'injection, à l'intérieur, d'oxygène couvrant la consommation de l'individu portant la cagoule et, d'autre part, peut comporter des moyens permettant de limiter la teneur en dioxyde de carbone à l'intérieur de la cagoule (soupage d'échappement de l'air expiré dans le US-A précité).

On sait par ailleurs que l'absorption du dioxyde de carbone peut se faire au moyen d'un absorbant du type chaux sodée, lithine, tamis moléculaire, etc... L'efficacité de l'absorption dépend d'une part du produit absorbant et d'autre part de la bonne circulation, à travers le lit de matière absorbante, des gaz contenus dans l'enceinte respiratoire à l'intérieur de la cagoule.

Des cagoules de protection connues actuellement, utilisant l'absorption du CO₂, sont de deux types à savoir soit du type statique, soit du type mécanique. Dans le premier cas l'absorption du dioxyde de carbone se fait uniquement par les mouvements de convection des gaz à l'intérieur de la cagoule et pour pouvoir obtenir une bonne efficacité de cette absorption, la surface et la masse de matière absorbante deviennent vite rédhibitoires pour une application Dans le domaine aéronautique. Dans le second cas, c'est-à-dire celui d'une solution mécanique, on assure la circulation des gaz au travers d'un lit absorbant soit au moyen d'un ventilateur mécanique alimenté par une pile, soit au moyen d'un injecteur utilisant par exemple l'énergie de détente de la source d'oxygène.

Tous ces systèmes connus posent des problèmes de fiabilité, notamment du fait que leur durée de vie demandée est supérieure à 5 ans, et d'efficacité, en particulier dans le cas de l'utilisation d'un injecteur lorsque la pression de la capacité d'oxygène chute. De plus, la complexité de tels systèmes impose une vérification régulière de l'état du matériel.

La présente invention vise à remédier à ces inconvénients en procurant une cagoule de protection de conception particulièrement simple, compacte, légère, garantissant une durée de vie importante, pouvant offrir l'oxygène nécessaire à la consommation humaine pendant une assez longue période de temps et permettant d'obtenir une très grande efficacité pour le piégeage du dioxyde de carbone.

A cet effect, la cagoule de protection selon l'invention, du type indiqué au début, est caractérisée en ce qu'elle comprend une seconde enveloppe externe souple, imperméable aux gaz, qui est fixée le long de ses bords, d'une manière étanche, à la première enveloppe en délimitant entre les deux enveloppes un compartiment externe, et en ce que la paroi de la première enveloppe étanche interne est interrompue en au moins un endroit pour délimiter dans cette paroi une ouverture en travers de laquelle est disposé un matelas en matériau poreux dans lequel est immobilisé un produit absorbant le dioxyde de carbone et/ou l'eau, l'ouverture étant disposée par rapport audit compartiment externe de façon à laisser passer les gaz pendant la respiration du porteur de la cagoule, alternativement dans un sens et dans l'autre, entre l'intérieur de la cagoule et le compartiment en traversant la matière absorbante contenue dans le matelas poreux.

Suivant une caractéristique complémentaire de l'invention, le tube contenant l'oxygène sous pression comprend avantageusement deux compartiments distincts de préférence en série, permettant d'obtenir une alimentation en oxygène avec deux débits différents, à savoir un fort débit initial pour obtenir un gonflage rapide de la cagoule puis un débit plus faible correspondant à la consommation normale d'oxygène par le porteur.

On décrira ci-après, à titre d'exemples non limitatifs, diverses formes d'exécution de la présente invention, en référence aux dessins annexés sur lesquels:
La figure 1 est une vue en élévation, partiellement en coupe verticale, d'une cagoule de protection voisine de l'invention mais n'en faisant pas partie.
La figure 2 est unevue en coupe horizontale faite suivant la ligne II-II de la figure 1.
La figure 3 est une vue en coupe axiale développée, à plus grande échelle, du tube fermé constituant la réserve d'oxygène sous pression.
La figure 4 est une vue en élévation, partiellement en coupe verticale, d'une forme d'exécution de la cagoule de protection suivant l'invention.
La figure 5 est une vue en plan, avec arrachement partiel de la cagoule de protection de la figure 4.
La figure 6 est une vue partiellement en coupe d'un exemple de réalisation de l'invention.
La figure 7 est une vue en coupe d'un détail de la cagoule de la figure 6.
La figure 8 est une vue de côté du dispositif de la figure 7.

La cagoule de protection qui est représentée sur les figures 1 et 2 comprend une enveloppe 1 en matière étanche, de préférence élastique, formant une sorte de casque coiffant la tête du porteur et qui comprend, dans sa partie antérieure, une partie transparente 2 formant visière assurant la vision à l'extérieur, si l'enveloppe 2 n'est pas elle-même en matière transparente. Cette enveloppe étanche 1 est solidaire, à sa partie inférieure, d'un tube 3, en forme d'anneau fendu entourant le cou du porteur et constituant une réserve d'oxygène. Ce tube 3 est solidaire, à sa partie inférieure, d'une feuille souple et élastique 4, par exemple en caoutchouc, laquelle s'étend horizontalement. Cette feuille 4, qui est tangente au tube 3, est percée, dans sa partie centrale, d'un trou 5 pour permettre le passage de la tête du porteur de la cagoule à travers ce trou.

Le tube 3 peut avoir, vue en plan, toute forme courbe appropriée lui permettant d'entourer le cou porteur. Il peut-être notamment circulaire ou avoir une forme sensiblement ovale comme il est représenté sur la figure 2.

Le tube 3 est fermé, à ses deux extrémités, par des parois frontales et transversales 6 et 7 qui sont disposées dans la partie arrière de la cagoule, à une certaine distance, en regard l'une de l'autre. Le tube 3 est avantageusement subdivisé, par une paroi transversale 8 percée d'un trou calibré ou d'un capilaire 9, en deux compartiments 3a et 3b. Ces deux compartiments sont remplis d'oxygène sous pression, par exemple de 150 da N/cm². Le compartiment 3a qui est délimité entre la cloison transversale 8 et la face frontale 6, peut communiquer avec l'extérieur à travers un trou calibré ou capillaire 10 qui est percé dans la paroi frontale 6 et qui communique avec un embout creux 11 formant bouchon de fermeture, fixé par soudure ou par tout autre moyen approprié sur la face frontale 6. Cet embout 11, de petites dimensions, est agencé de manière à pourvoir être rompu très facilement par un dispositif de percussion 12 actionné automatiquement lors de l'introduction de la tête à l'intérieur de la cagoule. Ce dispositif de percussion peut-être constitué, par exemple, par un levier monté à pivotement sur le tube 3 autour d'un axe 13, dont une branche s'étend vers l'intérieur de la cagoule, de manière à pouvoir être repoussé par la tête de la personne enfilant la cagoule, et une branche plus petite agissant sur l'embout 11 pour provoquer la rupture de celui-ci.

Par conséquent, au début de l'enfilage de la cagoule, le levier 12 fait sauter l'embout 11 si bien que l'oxygène sous pression contenu à l'intérieur du tube 3 peut s'échapper à l'intérieur de la cagoule. Le trou calibré ou capillaire 10 à un diamètre suffisamment grand pour assurer un débit relativement élevé à savoir d'environ 0,06 I/ mn bar, ce qui permet de gonfler rapidement la cagoule lors de sa mise en place. Ce débit qui est supérieur à 0,03 I/mn bar est toutefois suffisamment faible (inférieur à 0,2 I/mn bar) pour ne pas vider trop vite la capacité constituée par le tube 3 de manière à ne pas entraîner une trop grande perte de gaz si l'enfilage de la cagoule s'effectue mal (coincement ou fuite lors du passage d'obstacles tels que lunettes, chignon etc...). Le capillaire ou trou calibré 9 prévu dans la paroi transversale 8 prend la relève et la capacité constitué par le compartiment 3b se vide lentement pour assurer le débit nécessaire à la consommation d'oxygène, soit au minimum 1,5 I/mn.

On peut voir sur la figure 3 que la paroi frontale 7 qui est opposée à la paroi frontale 6 portant l'embout 11, présente une partie centrale en creux 14 dans le fond de laquelle fait saillie un tube capillaire 15 débouchant à l'intérieur du compartiment 3b. Ce tube capillaire se prolonge à l'extérieur en formant une hélice 16 dont l'extrémité est fermée. Cette hélice 16 qui est déformable axialement en fonction de la pression règnant à l'intérieur du tube 3, peut donc constituer un manomètre indiquant la pression résiduelle à l'intérieur du tube.

De préférence l'enveloppe étanche 1 comprend une partie postérieure la plus souple que le reste de l'enveloppe, afin de constituer une sorte de "poumon" gonflable.

L'enveloppe 1 contient également à l'intérieur un dispositif assurant le piègeage du dioxyde de carbone. Ce dispositif peut-être constitué, par exemple, par des grains de chaux sodée qui débarrassent en permanence les gaz des impuretés exhalées et en particulier du dioxyde de carbone, par absorption de celui-ci. Le porteur de la cagoule de protection suivant l'invention peut ainsi respirer en circuit fermé avec un faible apport d'oxygène. Pour augmenter la surface d'échange avec la matière absorbante, la cagoule a, de préférence, la forme d'un passe-montagne comme il est représenté sur le dessin.

Dans la forme d'exécution de l'invention représentée sur les figures 4 et 5 la cagoule de protection comprend une seconde enveloppe externe souple 18, en matière imperméable aux gaz, qui est fixée le long de ses bords 19, 20 d'une manière étanche, à la première enveloppe 1. Cette fixation peut-être réalisée par exemple par soudure. La soudure étanche du bord 19 s'étend le long de la visière 2 et elle se raccorde à la soudure étanche inférieure 20 qui s'étend horizontalement, dans le plan horizontal supérieur tangent au tube 3.

La paroi de l'enveloppe étanche interne 1 est interrompue en au moins un endroit, par exemple dans la partie inférieure de la paroi postérieure 1a, pour delimiter dans cette paroi une ouverture 21 en travers de laquelle est disposé un matelas 22 en matériau poreux tel que grille métallique ou filet en fibre de verre. Dans ce matèriau poreux est immobilisé un produit absorbant le dioxyde de carbone et éventuellement l'eau.

L'enveloppe interne 1 et l'enveloppe externe 18 qui a une plus grande surface que la partie de l'enveloppe interne 1 qu'elle recouvre, délimitent ainsi entre elles deux compartiments à savoir un compartiment interne 23 dans lequel est logé la tête du porteur et un compartiment externe 24 de volume variable et formant en quelque sorte un "poumon".

Grâce à la disposition suivant l'invention les gaz passent en permanence, pendant la respiration du porteur de la cagoule, alternativement dans un sens et dans l'autre, entre les deux compartiments 23 et 24, en traversant le lit de matière absorbante contenue dans le matelas poreux 22. Pendant l'expiration les gaz passent du compartiment interne 23 au compartiment externe 24, et pendant l'inspiration la circulation des gaz s'effectue en sens inverse. Ainsi, les gaz se débarassent en permanence des impuretés exhalées et en particulier du dioxyde de carbone. Le porteur de la cagoule de protection suivant l'invention peut ainsi respirer un circuit fermé avec un faible apport d'oxygène.

La figure 6 représente une vue, partiellement en coupe, d'un exemple de réalisation d'une cagoule selon l'invention. Sur cette figure, les mêmes éléments que ceux des figures précédentes, portent les mêmes références. Les enveloppes 1 et 18 sont réalisées en polyester enduit double face de PVC ignifuge. Le volume total de la cagoule est de 17 litres, dont 7 litres pour le volume 23 de la tête et 10 litres pour le volume 24 du "poumon". Le repère 121 indique une cartouche de chaux sodée 22 maintenue dans un logement fermé par un fin grillage et revêtu d'une plaque de protection 122 munie d'un système d'ouvertures latérales pour permettre le passage de l'air du volume de tête 23 dans le poumon 24, à travers la chaux sodée 22 qui débarasse l'air de son excès d'eau et de gaz carbonique. Les volumes 23 et 24 sont étanches l'un par rapport à l'autre et la circulation d'air s'effectue nécessairement par les cartouches de chaux sodées (au nombre de deux dans cet exemple). Le levier 12, qui a la forme d'une palette est placé au-dessus de l'ouverture 5.

Le système d'ouverture de la capacité d'oxygène 3, qui a ici un seul volume, est représenté sur la figure 7. L'embout creux 11 est solidaire d'un capuchon cylindrique 108 dont la paroi latérale interne 100 porte, à sa base, des tenons 107 coopérant avec la gorge annulaire 106 portée par la paroi frontale 6. Le levier 12 est solidaire de ladite paroi 100. L'embout creux 11, possède une gorge circulaire 103. Lors de l'enfilage de la cagoule, la rotation de la palette 12 entraîne la rotation du capuchon cylindrique 108 autour de l'axe YY, ce qui engendre la rupture de l'embout creux 11 au niveau de la gorge 103, l'axe XX dudit embout étant parallèle à YY mais distant de celui-ci.

L'oxygène présent dans le réservoir 3 ne comportant qu'un compartiment est donc libéré par l'intermédiaire du gicleur 10, du logement 101 puis de la canalisation 102. A titre d'exemple, le gicleur 10 à un diamètre de 6/100 de mm libérant 40 litres d'oxygène stockés sous 150 bars dans le réservoir 3. L'autonomie d'une telle cagoule est d'environ 15 minutes.

La figure 8 représente une vue de côté du dispositif de la figure 7. On aperçoit clairement sur cette figure la forme de la pièce 109, solidaire de la palette 12 et du capuchon 108 qui coopère avec l'extrémité de la pièce 11 pour provoquer sa rupture. Cette pièce 109 a une surface semi-circulaire dont le diamètre passe par l'axe YY. Elle comporte sous cet axe (sur la figure) une encoche 110 semi-circulaire de diamètre identique à celui de la pièce 11 dans laquelle celle-ci vient s'appuyer lorsque le levier 12 est en position de repos. La rotation de la palette (vers la droite sur la figure) autour du point 0 (axe YY) entraîne l'arrachement de l'extrémité de la pièce 11 située avant la gorge 103, de longueur identique à l'épaisseur de la pièce 109, et la libération de l'oxygène par la canalisation 102.

## Revendications

1. Cagoule de protection contre les fumées et l'hypoxie, du type comprenant une enveloppe étanche, formant casque coiffant la tête du porteur, dans sa partie inférieure, des moyens d'étanchéité reliant la cagoule au cou du porteur, et, à sa base et à l'intérieur de l'enveloppe étanche, un tube fermé (3) entourant le cou du porteur et contenant une réserve d'oxygène sous pression ainsi que des moyens (11-13) pour provoquer automatiquement, lors de l'enfilage de la cagoule, la mise en communication de l'intérieur de ce tube avec l'intérieur de l'enveloppe étanche (1) de manière à assurer une alimentation automatique du porteur de la cagoule en oxygène, caractérisée en ce qu'elle comprend une seconde enveloppe externe souple (18), imperméable aux gaz, qui est fixée le long de ses bords (19, 20), d'une manière étanche, à la première enveloppe (1) en délimitant entre les deux enveloppes un compartiment externe (24), et en ce que la paroi de la première enveloppe étanche interne (1) est interrompue en au moins un endroit pour délimiter dans cette paroi une ouverture (21) en travers de laquelle est disposé un matelas (22) en matériau poreux dans lequel est immobilisé un produit absorbant le dioxyde de carbone et/ou l'eau, l'ouverture (21) étant disposée par rapport audit compartiment externe (24) de façon à laisser passer les gaz pendant la respiration du porteur de la cagoule, alternativement dans un sens et dans l'autre, entre l'intérieur de la cagoule et le compartiment (24) en traversant la matière absorbante contenue dans le matelas poreux (22).

2. Cagoule de protection suivant la revendication 1, caractérisée en ce que le tube (3) a la forme d'un anneau fendu obturé, à ses deux extrémités en regard, par des parois frontales et transversales (6, 7).

3. Cagoule de protection suivant l'une quelconque des revendications précédentes, caractérisée en ce que le tube contenant l'oxygène sous pression comprend deux compartiments distincts (3a, 3b) permettant d'obtenir une alimentation en oxygène avec deux débits différents, à savoir un fort débit initial pour obtenir un gonflage rapide de la cagoule puis un débit plus faible correspondant à la consommation normale d'oxygène par le porteur.

4. Cagoule de protection suivant la revendication 3, caractérisée en ce que le tube (3) contient une cloison transversale (8) séparant les deux compartiments (3a, 3b) et qui est traversée par un capillaire ou un trou calibré (9) de plus petit diamètre que celui d'un capillaire ou trou calibré (10) percé dans une paroi frontale (6) du tube (3) ete obturé par un organe de fermeture amovible (11).

5. Cagoule de protection suivant la revendication 4, caractérisée en ce que l'organe de fermeture amovible (11) est actionné par un levier (12) pivotant autour d'un axe (13) et dont une branche s'étend vers l'intérieur de la cagoule de manière à être repoussée par le tête de la personne enfilant la cagoule.

6. Cagoule de protection suivant l'une quelconque des revendications 4 et 5, caractérisée en ce que l'organe de fermeture amovible (11) est constitué par un embout arrachable.

7. Cagoule de protection suivant l'une quelconque des revendications 4 à 6, caractérisée en ce que la paroi frontale (7) qui est opposée à la paroi frontale (6) portant l'embout (11), présente une partie centrale en creux (14) dans le fond de laquelle fait saillie un tube capillaire (15) débouchant à l'intérieur du compartiment (3b), ce tube capillaire se prolonge à l'extérieur en formant une hélice (16) dont l'extrémité est fermée et qui est déformable axialement en fonction de la pression régnant à l'intérieur du tube (3), pour constituer ainsi un manomètre indiquant la pression résiduelle à l'intérieur du tube (3).

## Patentansprüche

1. Schutzhelm gegen Rauch und Hypoxie mit einer an ihrem unteren Teil dichten Hülle, die einen Helm bildet, welcher den Kopf des Trägers bedeckt, und mit Dichtmitteln, welche den Helm mit dem Hals des Trägers verbinden, und mit einem geschlossenen Rohr (3) an ihrer Basis und im Inneren der dichten Hülle, wobei das dichte Rohr (3) den Hals des Trägers umgibt und eine Sauerstoffreserve unter Druck sowie Mittel (11-13) enthält, um automatisch beim Überzeihen des Helmes des Inverbindungbringen des Inneren des Rohres mit dem Inneren der dichten Hülle (1) derart hervorzurufen, daß eine automatische Versorgung des Helmträgers mit Sauerstoff sichergestellt wird, dadurch gekennzeichnet, daß er eine zweite weiche Außenhülle (18) aufweist, die für Gas undurchlässig ist und längs ihrer Ränder (19, 20) dicht mit der ersten Hülle (1) besfestigt ist, wobei zwischen den zwei Hüllen ein äußerer Raum (24) abgegrenzt wird und daß die Wand der ersten dichten inneren Hülle (1) an mindestens einer Stelle unterbrochen ist, um in dieser Wand eine Öffnung (21) abzugrenzen, durch welche eine Schicht (22) aus porösem Material angeordnet ist, in welchem ein Kohlendioxid und/oder Wasser absorbierendes Produkt festgesetzt ist, wobei die Öffnung (21) bezüglich des äußeren Raumes (24) derart angeordnet ist, daß die Gase während des Atmens des Helmträgers durchgelassen werden alternativ in der einen oder der anderen Richtung zwischen dem Inneren des Helmes und dem Raum (24), wobei sie das absorbierende Material durchqueren, welches in der porösen Schicht (22) enthalten ist.

2. Schutzhelm nach Anspruch 1, dadurch gekennzeichnet, daß das Rohr (3) die Form eines gespaltenen Ringes hat, der an seinen beiden gegenüberliegenden Enden durch frontale und Querwände (6, 7) abgedichtet ist.

3. Schutzhelm naach einem der vorhergehenden Ansprüche, dadurch gekennzeichnet, daß das Rohr, welches Sauerstoff unter Druck enthält, zwei unterschiedliche Räume (3a, 3b) aufweist, die es erlauben, eine Zufuhr an Sauerstoff mit zwei unterschiedlichen Durchsätzen zu erhalten, nämlich einen anfänglichen großen Durchsatz, um ein schnelles Aufblasen des Helmes zu erhalten, und dann einen geringeren Durchsatz, welcher dem normalen Verbrauch an Sauerstoff durch den Träger entspricht.

4. Schutzhelm nach Anspruch 3, dadurch gekennzeichnet, daß das Rohr (3) eine transversale Trennwand (8) enthält, welche die zwei Räume (3a, 3b) trennt und die von einer Kapillare oder einem kalibrierten Loch (9) von kleinerem Durchmesser durchquert wird als dem der Kapillare oder des kalibrierten Loches (10), welches in einer Vorderwand (6) des Rohres (3) durchbohrt ist und durch ein bewegliches Schließorgan (11) abgedichtet ist.

5. Schutzhelm nach Anspruch 4, dadurch gekennzeichnet, daß das bewegliche Verschlußorgan (11) durch einen Hebel (12) betätigt wird, der um eine Achse (13) schwenkt und dessen einer Arm sich zum Inneren des Helmes derart erstreckt, daß er vom Kopf der Person zurückgestoßen wird, wenn sie den Helm überzieht.

6. Schutzhelm nach einem der Ansprüche 4 und 5, dadurch gekennzeichnet, daß das bewegliche Verschlußorgan (11) aus einem abnehmbaren Stück gebildet ist.

7. Schutzhelm nach einem der Ansprüche 4 bis 6, dadurch gekennzeichnet, daß die Vorderwand (7), die der Vorderwand (6) gegenüberliegt, welche das Stück (11) trägt, ein hohles Mittelteil (14) aufweist, in dessen Boden ein Kapillarrohr (15) vorspringt, welches im Inneren des Raumes (3b) mündet, wobei sich dieses Kapillarrohr nach außen unter Bildung eines Schraubenganges (16) verlängert, dessen Ende geschlossen ist und der je nach dem Druck axial deformierbar ist, welcher im Inneren des Rohres (3) herrscht, um so ein Manometer zu bilden, welches den Restdruck im Inneren des Rohres (3) anzeigt.

## Claims

1. A hood for protection against fumes and hypoxia, of the type comprising a sealed cover forming a helmet covering the wearer's head, sealing means in its lower section joining the hood to the wearer's neck and, at its base and within the sealed cover, a closed tube (3) surrounding the wearer's neck and containing a reserve of oxygen under pressure as well as means (11-13) for automatically causing the inside of this tube to be placed in communication with the inside of the sealed cover (1) upon donning the hood in such a way as to provide the wearer of the hood with an automatic supply of oxygen, characterised in that it comprises a second, flexible, outer cover (18), impermeable to gases, which is secured along its edges (19, 20) in a sealed manner to the first cover (1) whilst defining an external compartment (24) between the two covers, and in that the wall of the first inner sealed cover (1) is interrupted at at least one point to define an opening (21) in this wall, across which is arranged a pad (22) of porous material wherein is retained a product absorbing carbon dioxide and/or water, the opening (21) being positioned with respect to the said external compartment (24) in such a way as to allow the gases to pass during the breathing of the wearer of the hood, alternately in one direction and in the other, between the inside of the hood and the compartment (24) whilst passing through the absorbent substance contained in the porous pad (22).

2. A protective hood according to Claim 1, characterised in that the tube (3) has the form of a split ring closed off at its two opposite ends by frontal and transverse walls (6, 7).

3. A protective hood according to either of the preceding claims, characterised in that the tube containing the oxygen under pressure comprises two separate compartments (3a, 3b) allowing a supply of oxygen to be obtained with two different rates of flow, namely a high initial rate of flow to secure a rapid inflation of the hood, then a lower rate of flow corresponding to the normal oxygen consumption of the wearer.

4. A protective hood according to Claim 3, characterised in that the tube (3) contains a transverse partition (8) separating the two compartments (3a, 3b) and which is traversed by a capillary or calibrated hole (9) of smaller diameter than that of a capillary or calibrated hole (10) pierced through a front wall (6) of the tube (3) and closed off by a removable closure element (11).

5. A protective hood according to Claim 4, characterised in that the removable closure element (11) is operated by a lever (12) pivoting around an axis (13) and a branch of which extends towards the inside of the hood in such a way as to be pushed back by the head of the person donning the hood.

6. A protective hood according to any one of Claims 4 and 5, characterised in that the removable closure element (11) is formed by a tear-off tip.

7. A protective hood according to any one of Claims 4 to 6, characterised in that the front wall (7) which faces the front wall (6) carrying the tip (11) has a recessed central part (14) into the bottom of which projects a capillary tube (15) opening into the inside of the compartment (3b), this capillary tube extends towards the outside whilst forming a coil (16) the end of which is closed and which is axially deformable as a function of the pressure prevailing within the tube (3), thereby forming a pressure gauge indicating the residual pressure within the tube (3).
